# FASCICULE DE BREVET EUROPEEN

(11) **EP 0 277 980 B1**
(45) Date de publication et mention de la délivrance du brevet: **21.11.1991**
(21) Numéro de dépôt: 87905225.6
(22) Date de dépôt: 12.08.1987
(51) Int. Cl.: H01B 13/00

(54) **DISPOSITIF POUR PRELEVER ET POUR ASSEMBLER DES ELEMENTS D'IDENTIFICATION DE CABLES ET D'APPAREILS ELECTRIQUES**
VORRICHTUNG ZUM AUFNEHMEN UND ZUM ANBRINGEN VON KABEL- UND ELEKTRISCHEN APPARATENKENNZEICHNUNGSELEMENTEN
DEVICE FOR TAKING AND ASSEMBLING IDENTIFICATION ELEMENTS OF CABLES AND ELECTRIC APPLIANCES

(30) Priorité: 14.08.1986 FR 8611768; 31.07.1987 IT 4351987
(43) Date de publication de la demande: 17.08.1988
(73) Titulaire: MOROSINI, Flavio, F-54800 Hatrize (FR)
(72) Inventeur: MOROSINI, Flavio, F-54800 Hatrize (FR)
(74) Mandataire: Robert, Jean-Pierre
(86) Numéro de dépôt international: FR8700318
(87) Numéro de publication internationale: WO8801432

(56) Documents cités:
- GB-A- 2 137 586
- GB-A- 2 141 691

## Description

L'invention a pour objet un dispositif qui facilite grandement le prélèvement et l'assemblage selon un code déterminé d'éléments d'identification qui sont utilisés couramment pour repérer les fils électriques aux deux extrémités éloignées d'un câble électrique, ou les bornes des appareils électriques.

Il existe des éléments d'identification de plusieurs types ; l'invention n'est pas obligatoirement liée ou restreinte à un type précis d'éléments d'identification; elle est susceptible d'être adaptée facilement à des éléments de plusieurs types différents. Pour fixer les idées, on se référera dans ce qui suit à des éléments d'identification dont la totalité ou une partie au moins de chaque élément est constituée par un anneau ou par un manchon ou au moins par une zone à configuration annulaire dans l'ensemble et dans laquelle on peut introduire une tige pour prélever cet élément parmi un ensemble d'éléments. On peut trouver un exemple d'éléments d'identification de ce type, avec lesquels le dispositif de la présente invention est utilisable, dans le document FR-A-2.239.182. Dans ce document sont décrits des éléments tubulaires d'identification qui portent un symbole tel qu'un chiffre ou une lettre et qui sont classés dans un coffret par rangées de nombreux éléments ayant un même symbole dans chaque rangée ; un réglet est conçu pour être enfilé successivement dans plusieurs éléments annulaires prélevés un à un dans l'ordre voulu pour composer un message codé d'identification (par exemple un numéro); les éléments composant ce message sont transférés ensuite, en bloc, sur un support de message codé d'identification déjà fixé ou destiné à être fixé à un fil électrique d'un câble ou à une borne d'un appareil. Par conséquent, chaque message d'identification est composé isolément, élément par élément.

Le but principal de l'invention est d'apporter un dispositif permettant de doubler au moins la rapidité avec laquelle on peut prélever des éléments tubulaires d'identification et composer des messages codés d'identification pour des fils électriques ou des bornes d'appareil électrique.

Un but secondaire de l'invention est de pouvoir composer simultanément des paires de messages codés d'identification, identiques dans chaque paire, et de pouvoir séparer facilement les messages d'identification d'une même paire pour repérer les deux extrémités éloignées de fils électriques sans risque d'erreur entre les messages destinés à ces deux extrémités.

A partir de moyens d'identification connus comprenant :
- des éléments d'identification au moins partiellement tubulaires, classés dans les rangées distinctes d'un support de présentation avec un espacement d'un pas P1 déterminé, chaque élément d'identification d'une même rangée portant un même symbole,
- de supports d'identification aptes à recevoir chacun une série d'éléments d'identification composant un message codé d'identification,
- un moyen de prélèvement de ces éléments d'identification ayant une partie apte à être enfilée dans une zone tubulaire des éléments d'identification, le dispositif de l'invention comprend un peigne à dents parallèles espacées d'un pas P2 de valeur égale à une ou plusieurs fois le pas P1 des éléments d'identification, ces dents étant conformées pour recevoir et porter chacune de manière amovible un support d'identification, tandis que le moyen de prélèvement possède au moins deux branches parallèles espacées d'un pas P2 identique au pas P2 des dents du peigne, chacune de ces branches ayant une partie extrême rectiligne capable d'être enfilée dans la zone tubulaire des éléments d'identification, cette partie extrême étant limitée à l'opposé de l'extrémité libre par une butée d'arrêt.

Selon un perfectionnement de l'invention, le peigne est composé de deux moitiés pouvant être assemblées ou séparées facilement de part et d'autre d'un plan de joint passant dans le sens de l'épaisseur entre les deux moitiés, les dents successives du peigne appartenant alternativement à une moitié et à l'autre moitié. De préférence les dents de l'une au moins de ces moitiés sont déportées pour que la totalité des dents se trouvent dans un même plan quand les deux moitiés sont assemblées.

Pour bien faire comprendre l'invention, on donnera maintenant une description d'un exemple préféré de réalisation. On se reportera au dessin annexé dans leque :
- la figure 1 est une vue de dessus d'un support de présentation classique connu à rangées distinctes portant des éléments d'identification, ces derniers étant également connus.
- la figure 2 est une vue en perspective d'un support connu pour éléments d'identification composant un message codé d'identification,
- les figures 3, 4 et 5 sont respectivement des vues de dessus de trois exemples de moyens de prélèvement conformes à l'invention.
- la figure 6 est une vue de dessus d'un peigne conforme à l'invention utilisable avec le moyen de prélèvement de la figure 3,
- la figure 7 est une vue de dessus d'un peigne conforme à l'invention utilisable avec le moyen de prélèvement de la figure 5 et séparable en deux moitiés,
- la figure 8 est une vue en élévation du peigne de la figure 7,
- la figure 9 est une vue montrant le peigne de la figure 7 séparé en deux moitiés.
- la figure 10 montre une variante d'un peigne selon l'invention.

La figure 1 montre support de présentation 1 dont le volume intérieur est divisé par des cloisons parallèles inclinées 2 sur lesquelles sont constituées des rangées 3 successives d'éléments tubulaires d'identification 4. Ces derniers sont simplement des tronçons d'un tube en matière plastique, à section droite ovalisée ; sur une face extérieure de chaque élément 4 est imprimé un symbole d'identification, par exemple X, ou T, ou 1, ou d'autres signes. Dans une même rangée 3 tous les éléments d'identification 4 portent le même symbole ; en outre dans chaque rangée les éléments 4 sont disposés avec un pas déterminé P1. Les éléments 4 sont fixés aux cloisons inclinées 2 à l'aide d'une matière adhésive qui permet de les détacher sous l'effet d'une force d'arrachement assez faible. Un tel ensemble est connu et disponible dans le commerce.

La figure 2 montre un support d'identification 5 connu destiné à recevoir plusieurs éléments d'identification 4 mis dans l'ordre voulu pour composer un message d'identification. Ce support d'identification 5 est constitué dans l'ensemble par un tronçon de tube double en matière plastique transparente et souple ayant une première partie tubulaire 6 et une seconde partie tubulaire 7. Cette dernière sert à réunir ce support d'identification 5 à un fil ou à un câble à identifier, par exemple on peut enfiler ce fil ou ce câble à travers cette seconde partie tubulaire 7. La première partie tubulaire 6 a une section droite intérieure analogue à la section droite extérieure des éléments d'identification 4 pour que l'on puisse y enfiler ces derniers, en forçant légèrement, et pour que les éléments 4 enfilés (dont un seulement est dessiné sur la figure 2) restent retenus en place par l'élasticité naturelle de la matière.

Les figures 3 et 4 représentent un moyen de prélèvement 8 conforme à l'invention utilisable avec le peigne 9 conforme à l'invention de la figure 6. Le moyen de prélèvement 8 a un corps plat 10 qui permet de le tenir facilement dans les doigts ; l'une de ses extrémités est pourvue de plusieurs branches parallèles 11 ; le moyen de prélèvement 8 de la figure 3 a deux branches 11A, 11B ; celui de la figure 4 a quatre branches 11A à 11D. Ce nombre n'est limité que par la commodité d'utilisation du moyen de prélèvement. Les branches parallèles 11A à 11D sont espacées d'un pas P2 dont la valeur est égale à celle du pas P1 des éléments d'identification 4 dans la boîte 1. Chaque branche 11 est limitée à l'opposé de son extrémité libre, de préférence sur deux côtés opposés, par un épaulement 12. Les épaulements 12 définissent la longueur des branches 11 ; cette longueur est égale à celle des supports 5. Ces épaulements 12 servent de butée d'arrêt aux éléments d'identification 4 qui sont enfilés sur les branches 11.

Le peigne 9 a des dents 13 sur deux côtés opposés; ces dents 13 sont parallèles et espacées d'un pas P2 qui est égal à celui des branches 11 ; la section droite et la longueur des dents 13 sont choisies pour qu'on puisse y enfiler un support d'identification 5 de la figure 2 en introduisant une dent 13 dans la seconde partie tubulaire 7 du support. Chaque support d'identification 5 enfilé ainsi sur une dent 13 est retenu en place par le frottement et il peut être retiré facilement avec un léger effort. Sur la figure 6 on a représenté seulement deux supports d'identification 5 enfilés sur deux dents 13. Dans cet état, la première partie tubulaire 6 de tous les supports d'identification 5 se trouve sur un même côté du peigne 9. Il est donc facile de prélever simultanément plusieurs éléments d'identification 4 dans la boîte 1, à l'aide du moyen de prélèvement 8, en introduisant les branches 11 de ce dernier dans plusieurs éléments d'identification 4 qui se succèdent directement au pas P1 auquel est égal le pas P2 des branches 11. Ensuite, après avoir prélevé plusieurs éléments 4, on peut les introduire simultanément dans la première partie tubulaire 6 d'un nombre égal de support d'identification 5 qui sont portés par les dents 13 du peigne 9. Pendant cette opération, chaque élément 4 peut glisser le long de la branche 11 à l'aide de laquelle il a été prélevé mais il est finalement arrêté par l'épaulement 12 contre lequel il vient buter et il peut alors être enfoncé à la profondeur voulue à l'intérieur de la première partie tubulaire 6. La figure 7 montre des éléments 4 enfilés successivement dans des supports d'identification 5 à des profondeurs différentes pour composer un message codé d'identification, par exemple TX1 ou TTX, simultanément dans plusieurs supports 5.

De cette façon on peut préparer à l'avance, sur un ou plusieurs peignes 9, un nombre élevé de supports d'identification 5 qui portent chacun le même message codé d'identification, en fonction du nombre de branches 11 du moyen de prélèvement 8. Ce nombre n'est limité que par la commodité d'emploi de ce dernier moyen.

La figure 5 montre un moyen de prélèvement 8′ identique à celui de la figure 3, comprenant comme ce dernier deux branches 11A, 11B, avec la différence que les branches 11A′, 11B′ sont espacées d'un intervalle P2 qui est le double du pas P1.

Dans certaines circonstances, les supports d'identification 5 peuvent avoir une grosseur telle qu'il devient difficile ou impossible de les enfiler sur les dents successives 13 du peigne 9 séparées par un pas P2 = P1. Dans ce cas, on donne au pas P2 des dents 13 une valeur qui est un multiple entier de P1 ; bien entendu on donne aussi cette valeur à l'intervalle qui sépare les axes des branches 11. Dans la boîte 1, les éléments d'identification 4 peuvent rester écartés de la valeur P1. Lorsque le prélèvement a lieu les éléments 4 prélevés ne sont pas voisins mais espacés du pas P2. La figure 7 montre un peigne 14 dans lequel les dents 13 sont espacées d'un pas P2 = 2P1 utilisable avec le moyen de prélèvement 8′ de la figure 5.

Selon un perfectionnement de l'invention, le peigne 14 de la figure 7 a une caractéristique supplémentaire. Il est composé de deux moitiés 14A, 14B, assemblées, et séparables, de part et d'autre d'un plan de joint 15, dans le sens de l'épaisseur, comme on peut le voir sur les figures 8 et 9, le plan de joint 15 étant indiqué en trait mixte sur la figure 8. Le mot moitié ne signifie pas que le peigne 14 est coupé rigoureusement en deux parties identiques ; il signifie qu'une moitié du nombre des dents moins une unité fait partie d'une première plaquette 15 et que l'autre moitié de ce nombre plus une unité fait partie d'une seconde plaquette 16, de telle sorte que lorsque les deux plaquettes 15, 16 sont assemblées et attachées l'une sur l'autre, les dents successives appartiennent alternativement à la première plaquette 15 et à la seconde plaquette 16. On distingue donc les dents 13A de la moitié 14A et les dents 13B de la moitié 14B. Les deux plaquettes dentées 15, 16 sont assemblées par tous moyens convenables permettant de les réunir et de les séparer facilement et rapidement tout en les tenant convenablement assemblées pendant leur utilisation. Sur les figures 7 à 8, le moyen d'assemblage comprend des trous 18 pour des vis 19 correspondantes.

Il est préférable qu'après assemblage des deux moitiés 14A, 14B, toutes les dents 13A,13B se trouvent dans un même plan. On peut voir sur la figure 8 que les dents 13A de la plaquette 14A ont subi à leur base une double incurvation qui les a remises dans le plan des dents 13B. En variante, les dents 13A, 13B des deux plaquettes pourraient être déportées, de manière moins prononcée, pour se trouver dans un plan commun après assemblage, avec un pas P2 entre les dents successives. On notera que la valeur de ce pas n'est pas en relation avec la réalisation du peigne en deux moitiés assemblables et séparables. La valeur du pas P2 dépend de la grosseur des supports 5. Sur chaque moitié 14A, 14B, le pas des dents 13A ou 13B est nécessairement 2P2.

Le peigne démontable 14 des figures 7 à 9 et le moyen de prélèvement 8′ de la figure 5 s'utilisent de la façon suivante.

Le peigne 14 étant assemblé et ses dents 13A, 13B étant garnies chacune d'un support d'identification 5, on prélève des éléments d'identification 4 deux par deux dans la boîte 1 à l'aide du moyen de prélèvement 8′ à deux branches 11A′, 11B′. Ensuite, on introduit simultanément les deux éléments 4 dans la première partie tubulaire 6 de deux éléments d'identification 4 situés sur deux dents voisines du peigne 14 assemblé. On recommence l'opération autant de fois qu'il faut pour composer simultanément dans les deux supports d'identification 5 le message codé désiré, par exemple TX1 sur les deux dents les plus à gauche sur la figure 1.

Quand on a composé un message codé d'identification par paires, sur toutes les dents du peigne 14, on sépare les deux moitiés 14A, 14B de ce dernier, de sorte que l'on obtient les deux moitiés visibles sur la figure 9 qui portent dans le même ordre des messages codés identiques puisqu'ils ont été composés simultanément deux par deux. L'une des moitiés 14A est destinée au repérage des fils d'une première extrémité d'un câble électrique et l'autre moitié est destinée au repérage des fils de l'autre extrémité du même câble. Tout risque d'erreur de composition est éliminé entre les messages codés qui doivent être identiques aux deux extrémités des fils.

On notera aussi que le dispositif de l'invention permet de préparer à l'avance sur les peignes 9 et 14, de préférence sur des peignes démontables 14A, 14B, les messages codés d'identification, alors que, jusqu'à présent, ils sont nécessairement composés sur le lieu même de branchement des fils, à une extrémité d'abord, puis composés à nouveau à l'autre extrémité.

Sur la figure 10 on a représenté schématiquement à plus petite échelle et en partie seulement deux moitiés 14C 14D d'un peigne 14 sur chacune desquelles les dents sont disposées par paires 15A à 15D de deux dents voisines séparées par un intervalle 16 capable de recevoir une paire de deux dents appartenant à l'autre moitié, si bien que sur le peigne assemblé les dents qui se succèdent à un pas P2 appartiennent respectivement par paires alternativement à la moitié 14C et à la moitié 14D.

Le peigne de la figure 10 s'utilise avec un moyen de prélèvement 8 à quatre branches 11A à 11D à pas P2 comme celui de la figure 4.

De cette façon, on peut composer simultanément sur le peigne assemblé de la figure 10 quatre messages d'identification identiques. Après séparation des deux moitiés du peigne, ces quatre messages sont eux-mêmes séparés en deux paires identiques, par exemple sur la paire 15A et sur la paire 15B. A chacune des deux extrémités éloignées d'un câble électrique, on peut repérer à la fois les fils et les bornes d'un appareil qui correspondent à ces fils, sans risque d'erreur de composition des quatre messages, ou repérer les bornes de deux paires de coffrets identiques éloignés.

Dans l'esprit de l'invention, on peut réaliser le peigne 9 en plus de deux parties dentées, par exemple en trois parties ou davantage, séparées par des plans de joint parallèles dans le sens de l'épaisseur, les dents du peigne assemblé appartenant respectivement aux différentes pièces dentées. De préférence les dents 13 qui se succèdent sur le peigne assemblé 9 avec un pas P2 appartiennent respectivement aux pièces dentées. Un tel peigne s'utilise avec un moyen de prélèvement 8 dont le nombre des branches 11 est égal au nombre des parties dentées du peigne.

Le moyen de prélèvement 8 peut être perfectionné de la façon suivante : dans l'exemple illustré par la figure 3, quand il existe deux branches 11A, 11B à un pas P2 = P1, chaque partie extrême 11A, 11B est suivie, après la butée d'arrêt 12, d'une partie médiane allongée 17A,17B respectivement qui a une largeur sensiblement égale à la largeur intérieure de la première partie tubulaire 6 du support d'identification 5 et une longueur sensiblement égale aussi à la longueur de cette première partie tubulaire 6. Les deux branches 11A, 11B sont séparées par une fente 18 dont la largeur est identique à celle desdites parties médianes 17A,17B.

Après ce moyen de prélèvement, quand deux éléments d'identification 4 sont portés par les branches 11A,11B, et qu'on les introduit simultanément dans deux supports d'identification voisins 5, on peut pousser ces éléments 4 par l'intermédiaire des butées d'arrêt 12 à la profondeur souhaitée en engageant aussi les parties médianes allongées 17A,17B dans ces supports d'identification 5. La fente 18 permet de séparer l'un de l'autre les bords voisins des deux parties médianes et facilite leur entrée respective à l'intérieur des supports d'identification 5 voisins. Dans l'exemple illustré par la figure 5 où les branches 11A′, 11B′ sont séparées par un pas P2 = 2P1, les parties médianes allongées 17A′,17B′ sont séparées par une encoche 18′ qui n'est qu'un élargissement convenable de la largeur de la fente 18.

## Revendications

1. Dispositif pour la réalisation de messages codés d'identification des fils et de bornes électriques à partir :
- d'éléments d'identification (4) au moins partiellement tubulaires, classés dans les rangées distinctes d'un support de présentation (1) avec un espacement d'un pas P1 déterminé, chaque élément d'identification (4) d'une même rangée (2) portant le même symbole,
- de supports d'identification (5) aptes à recevoir chacun une série d'éléments d'identification (4) composant un message codé d'identification et à être fixés aux fils et aux bornes à identifier,
- un moyen de prélèvement (8,8′) des éléments d'identification (4) dans les rangées (2) du support (1) ayant une partie apte à être enfilée dans les éléments d'identification tubulaires (4),
caractérisé en ce qu'il comprend :
- un peigne (9,14) à dents (13) parallèles espacées d'un pas P2 de valeur égale à une ou plusieurs fois le pas P1 des éléments d'identification (4) dans les rangées (2), ces dents (13) étant conformées pour recevoir et porter chacune de manière amovible un support (5) d'identification,
- tandis que le moyen de prélèvement (8,8′) possède au moins deux branches (11) parallèles espacées d'un pas P2 identique au pas P2 des dents (13) du peigne (9,14), chacune de ces branches (11) ayant une partie extrême capable d'être enfilée dans la partie tubulaire des éléments d'identification (4) et limitée à l'opposé de l'extrémité libre par une butée d'arrêt (12).

2. Dispositif selon la revendication 1 caractérisé en ce que le moyen de prélèvement (8) a deux branches parallèles (11A, 11B) espacées d'un pas P2 égal au pas P1 des éléments d'identification (4) rangés dans le support (1), les dents (13) du peigne (9,14) étant espacées du même pas P2.

3.Dispositif selon la revendication 1 caractérisé en ce que le moyen de prélèvement (8) a quatre branches parallèles (11A à 11D) espacées d'un pas P2 égal au pas P1 des éléments d'identification (4) rangés dans le support (1), les dents (13) du peigne (9,14) étant espacées du même pas P2.

4. Dispositif selon la revendication 1 caractérisé en ce que le moyen de prélèvement (8′) a deux branches parallèles (11A′, 11B′) espacées d'un pas P2 égal au double du pas P1 des éléments d'identification, les dents (13) du peigne (14) étant espacées du même pas P2.

5. Dispositif selon la revendication 1 caractérisé en ce que le peigne (14) est composé de plusieurs pièces dentées (14A, 14B) ayant en correspondance des moyens complémentaires d'assemblage et de séparation faciles (18, 19) de part et d'autre de plans de joint (15) dans le sens de l'épaisseur de ce peigne, les dents (13A,13B) du peigne assemblé appartenant respectivement auxdites pièces dentées (14A,14B).

6. Dispositif selon la revendication 5 caractérisé en ce que les dents successives (13A,13B) du peigne assemblé appartiennent respectivement et alternativement aux pièces dentées cependant que le moyen de prélèvement (8,8′) a des branches (11A′,11B′) dont le nombre est égal à celui du nombre des pièces dentées (14A,14B) qui composent le peigne.

7. Dispositif selon la revendication 5 caractérisé en ce que le peigne (14) est composé de deux moitiés (14A, 14B) ayant en correspondance des moyens complémentaires d'assemblage et de séparation faciles (18,19) de part et d'autre d'un plan de joint (15) dans le sens de l'épaisseur, les dents successives (13A,13B) du peigne (14) assemblé appartenant alternativement à l'une et à l'autre moitié et étant séparées sur chaque moitié d'un pas P2 égal au double du pas P2 des branches du moyen de prélèvement (8′).

8. Dispositif selon la revendication 5 caractérisé en ce que le peigne (14) est composé de deux moitiés (14A,14B) ayant en correspondance des moyens complémentaires d'assemblage et de séparation faciles (18,19) de part et d'autre d'un plan de joint (15) dans le sens de l'épaisseur, les dents successives (13A,13B) du peigne (14) assemblé appartenant alternativement à l'une et à l'autre moitié et étant réparties sur une moitié par paires (15A à 15D) de deux dents voisines séparées entre les paires par un intervalle (16) apte à recevoir une paire de deux dents appartenant à l'autre moitié, les dents successives étant séparées sur le peigne assemblé par un pas P2, cependant que les branches (11A à 11D) du moyen de prélèvement (18) sont au nombre de quatre et séparées par un pas P2 identique à celui des dents du peigne assemblé.

9. Dispositif selon l'une quelconque des revendications 7, 8 caractérisé en ce que les dents (13A) de l'une au moins des moitiés (14A) du peigne (14) sont déportées pour que la totalité des dents se trouvent dans un même plan quand les deux moitiés sont assemblées.

10. Dispositif selon la revendication 1 caractérisé en ce que chaque branche (11) du moyen de prélèvement (8) a, après ladite partie extrême (4) limitée par une butée d'arrêt (12), une partie médiane allongée (17A,17B, 17A′,17B′) de largeur correspondante à la largeur intérieure d'une première partie tubulaire (6) du support d'identification (5), cette partie médiane allongée (17A, 17B, 17A′, 17B′) étant limitée par rapport à la ou à chaque branche voisine par une fente (18,18′) de longeur sensiblement égale à la longueur de la première partie tubulaire (6) du support d'identification (5).

## Patentansprüche

1. Vorrichtung zur Realisierung von Codemeldungen zur Identifizierung von Drähten und elektrischen Anschlußklemmen, ausgehend von:
- mindestens teilweise rohrförmigen Identifizierungselementen (4), die in den verschiedenen Reihen eines Anzeigeträgers mit einem bestimmten Abstand der Schrittweite P1 geordnet sind, wobei jedes Identifizierungselement (4) derselben Reihe dasselbe Symbol trägt,
- Identifizierungsträger (5) zur jeweiligen Aufnahme einer Reihe von Identifizierungselementen (4), die zusammen eine Identifizierungscodemeldung formen und auf den zu identifizierenden Drähten und Anschlußklemmen befestigt werden sollen,
- eine Einrichtung zum Abnehmen von Identifizierungselementen (4) in den Reihen (2) des Trägers (1) mit einem in die rohrförmigen Identifizierungselemente einführbaren Abschnitt,
dadurch **gekennzeichnet**, daß sie umfaßt:
- einen Kamm (9, 14) mit zueinander parallelen Zinken (13) mit einem Abstand der Schrittweite P2, deren Wert gleich dem Einfachen oder Mehrfachen der Schrittweite P1 der Identifizierungselemente (4) in den Reihen (2) ist, wobei die Zinken (13) ausgebildet sind, um jeweils einen Identifizierungsträger (5) abnehmbar aufzunehmen,
- wogegen die Abnahmeeinrichtung (8, 8′) mindestens zwei zueinander parallele Arme (11) hat mit einem Abstand der Schrittweite P2, die identisch mit der Schrittweite P2 der Zinken (13) des Kammes (9, 14) ist, wobei jeder dieser Arme (11) einen äußeren Abschnitt hat, der in den rohrförmigen Abschnitt der Identifizierungselemente (14) einführbar ist und der an dem dem freien Ende entgegengesetzten Ende durch einen Anschlag (12) begrenzt ist.

2. Vorrichtung nach Anspruch 1, dadurch **gekennzeichnet**, daß die Abnahmeeinrichtung (8) zwei zueinander parallele Arme (11A, 11B) mit einem Abstand der Schrittweite P2 hat, die gleich der Schrittweite P1 der in dem Träger (1) aufgereihten Identifizierungselemente (4) ist, wobei die Zinken (13) des Kammes (9, 14) mit derselben Schrittweite P2 beabstandet sind.

3. Vorrichtung nach Anspruch 1, dadurch **gekennzeichnet**, daß die Abnahmevorrichtung vier zueinander parallele Arme (11A bis 11D) mit Abständen der Schrittweite P2 hat, die gleich der Schrittweite der in dem Träger (1) aufgereihten Identifizierungselemente (4) ist, wobei die Zinken (13) des Kammes (9, 14) mit derselben Schrittweite P2 beabstandet sind.

4. Vorrichtung nach Anspruch 1, dadurch **gekennzeichnet**, daß die Abnahmeeinrichtung (8′) zwei zueinander parallele Arme (11A′, 11B′) in einem Abstand mit einer Schrittweite P2 hat, die gleich dem Zweifachen der Schrittweite P1 der Identifizierungselemente ist, wobei die Zinken (13) des Kammes (14) mit derselben Schrittweite P2 beabstandet sind.

5. Vorrichtung nach Anspruch 1, dadurch **gekennzeichnet**, daß der Kamm (14) aus mehreren mit Zinken versehenen Teilen (14A, 14B) besteht, die einander entsprechende komplementäre Mittel (18, 19) haben, um die Teile beiderseits von Verbindungsebenen (15) in Richtung der Dicke dieses Kammes auf einfache Weise zusammenzubauen und voneinander zu trennen, wobei die Zinken (13A, 13B) des zusammengesetzten Kammes jeweils zu den mit Zinken versehenen Teilen (14A, 14B) gehören.

6. Vorrichtung nach Anspruch 5, dadurch **gekennzeichnet**, daß die aufeinanderfolgenden Zinken (13A, 13B) des zusammengesetzten Kammes jeweils in alternierender Reihenfolge zu den mit Zinken versehenen Teilen gehören, während die Abnahmeeinrichtung (8, 8′) Arme (11A′, 11B′) hat, deren Zahl gleich der Zahl der mit Zinken versehenen Teile (11A, 11B) ist, welche den Kamm bilden.

7. Vorrichtung nach Anspruch 5, dadurch **gekennzeichnet**, daß der Kamm (14) aus zwei Hälften (14A, 14B) zusammengesetzt ist, die einander entsprechende komplementäre Mittel (18, 19) haben, um sie von beiden Seiten einer Verbindungsebene (15) in Richtung der Dicke auf einfache Weise zusammenzusetzen und voneinander zu trennen, wobei aufeinanderfolgende Zähne (13A, 13B) des zusammengesetzten Kammes (14) in alternierender Reihenfolge zur einen und zur anderen Hälfte gehören und an jeder Hälfte durch einen Abstand der Schrittweite P2 getrennt sind, der gleich dem zweifachen des Abstandes P2 der Arme der Abnahmeeinrichtung (8′) ist.

8. Vorrichtung nach Anspruch 5, dadurch **gekennzeichnet**, daß der Kamm (14) aus zwei Hälften (14A, 14B) zusammengesetzt ist, die jeweils einander entsprechende komplementäre Mittel (18, 19) haben, um sie von beiden Seiten einer Verbindungsebene (15) in Richtung der Dicke auf einfache Weise zusammenzusetzen und voneinander zu trennen, wobei die aufeinanderfolgenden Zinken (13A, 13B) des zusammengesetzten Kammes (14) in alternierender Reihenfolge zu der einen und zu der anderen Hälfte gehören und an einer Hälfte in Paaren (15A bis 15D) mit zwei einander benachbarten Zinken angeordnet sind, die zwischen den Paaren durch ein Intervall (16) voneinander getrennt sind, das geeignet ist, ein Paar von Zinken aufzunehmen, das zur anderen Hälfte gehört, und wobei die aufeinanderfolgenden Zähne in dem zusammengesetzten Kamm durch eine Schrittweite P2 voneinander getrennt sind, wogegen die Arme (11A, 11D) der Abnahmevorrichtung (18) vier sind und durch eine Schrittweite P2 voneinander getrennt sind, die identisch mit jener des zusammengesetzen Kammes sind.

9. Vorrichtung nach einem der Ansprüche 7, 8, dadurch **gekennzeichnet**, daß die Zinken (13A) mindestens einer der Hälften (14A) des Kammes (14) versetzt sind, so daß die Gesamtheit der Zinken nach dem Zusammensetzen der Hälften sich in einer Ebene befindet.

10. Vorrichtung nach Anspruch 1, dadurch **gekennzeichnet**, daß jeder Arm (11) der Abnahmeeinrichtung (8) im Anschluß an den durch einen Anschlag (12) begrenzten Endabschnitt (4) einen länglichen Mittelabschnitt (17A, 17B, 17A′, 17B′) hat, dessen Breite der Innenbreite eines ersten rohrförmigen Abschnittes des Identifikationsträgers (5) entspricht, wobei dieser längliche Mittelabschnitt (17A, 17B, 17A′, 17B′) gegenüber dem benachbarten oder jedem benachbarten Arm durch eine Spalte (18, 18′) begrenzt ist, deren Länge im wesentlichen gleich der Länge des ersten rohrförmigen Abschnitttes (6) des Identifizierungsträgers (5) ist.

## Claims

1. Apparatus for composing encoded identification messages for identifying electric wires and terminals, said apparatus using:
- identification components (4) which are tubular at least in part and which are arranged at a determined pitch P1 in distinct rows on a presentation support (1), with each identification component (4) in the same row (2) bearing the same symbol;
- identification supports (5), each of which is suitable for receiving a series of identification components (4) to compose an encoded identification message, and suitable for being fixed to wires and terminals to be identified; and
- pick-up means (8, 8′) for picking up the identification components (4) from the rows (2) of the support (1), said pick-up means having a portion suitable for being threaded through the tubular identification components (4);
said apparatus being characterized in that it comprises:
- a comb (9, 14) having parallel teeth (13) spaced apart at a pitch P2 whose value is equal to one or more times the pitch P1 of the identification components (4) arranged in the rows (2), each tooth (13) being shaped to receive and to carry an identification support (5) in removable manner; and in that
- the pick-up means (8, 8′) has at least two parallel prongs (11) spaced apart at a pitch P2 which is identical to the pitch P2 of the teeth (13) on the comb (9, 14), with each of the prongs (11) having an end portion which is both suitable for being threaded through the tubular portions of the identification components (4) and which is also delimited by an abutment (12) at its end opposite to its free end.

2. Apparatus according to claim 1, characterized in that the pick-up means (8) has two parallel prongs (11A, 11B) spaced apart at a pitch P2 which is equal to the pitch P1 of the identification components (4) arranged in the support (1), with the teeth (13) of the comb (9, 14) being spaced apart at the same pitch P2.

3. Apparatus according to claim 1 characterized in that the pick-up means (8) has four parallel prongs (11A to 11D) spaced apart at a pitch P2 equal to the pitch P1 of the identification components (4) arranged in the support (1), with the teeth (13) of the comb (9, 14) being spaced apart at the same pitch P2.

4. Apparatus according to claim 1, characterized in that the pick-up means (8′) has two parallel prongs (11A′, 11B′) spaced apart at a pitch P2 equal to twice the pitch P1 of the identification components, with the teeth (13) of the comb (14) being spaced apart at the same pitch P2.

5. Apparatus according to claim 1, characterized in that the comb (14) is made up of a plurality of toothed parts (14A, 14B) having corresponding complementary easy assembly and separation means (18, 19) on respective sides of join planes (15) in the thickness direction of the comb, with the teeth (13A, 13B) on the assembled comb belonging to respective ones of said toothed parts (14A, 14B).

6. Apparatus according to claim 5, characterized in that the alternate successive teeth (13A, 13B) of the assembled comb belong to respective ones of the toothed parts, while the number of prongs (11A′, 11B′) on the pick-up means (8, 8′) is equal to the number of toothed parts (14A, 14B) making up the comb.

7. Apparatus according to claim 5, characterized in that the comb (14) is made up of two halves (14A, 14B) having corresponding complementary easy assembly and separation means (18, 19) on respective sides of a join plane (15) in the thickness direction, with the successive teeth (13A, 13B) on the assembled comb (14) belonging alternately to one half and to the other half and being spaced apart on each half at a pitch P2 equal to twice the pitch P2 of the prongs on the pickup means (8′).

8. Apparatus according to claim 5, characterized in that the comb (14) is made up of two halves (14A, 14B) having corresponding complementary easy assembly and separation means (18, 19) on respective sides of a join plane (15) in the thickness direction, with the successive teeth (13A, 13B) of the assembled comb (14) belonging alternately to one half and to the other half and being disposed on each half in pairs (15A to 15D) of adjacent teeth, which pairs are mutually separated by gaps (16) each suitable for receiving a pair of teeth belonging to the other half, with the successive teeth being separated on the assembled comb by a pitch P2, while the pick-up means (8) has four prongs (11A to 11D) separated at a pitch P2 which is identical to the pitch of the teeth on the assembled comb.

9. Apparatus according to claim 7 or 8, characterized in that the teeth (13A) on at least one half (14A) of the comb (14) are offset so that all the teeth are disposed in the same plane when the two halves are assembled together.

10. Apparatus according to claim 1, characterized in that, after said end portion of each prong (11) on the pick-up means (8), which end portion is delimited by an abutment (12), each prong has an elongate middle portion (17A, 17B, 17A′, 17B′) whose width corresponds to the inside width of a first tubular portion (6) of the identification support (5), with said elongate middle portion (17A, 17B, 17A′, 17B′) being delimited relative to the or each adjacent prong by a slot (18, 18′) whose length is substantially equal to the length of the first tubular portion (6) of the identification support (5).
